# EUROPÄISCHE PATENTSCHRIFT

(11) **EP 1 033 186 B1**
(45) Veröffentlichungstag und Bekanntmachung des Hinweises auf die Patenterteilung: **31.03.2004**
(21) Anmeldenummer: 00102040.3
(22) Anmeldetag: 02.02.2000
(51) Int. Cl.: B21C 47/02, B21C 47/24

(54) **Vorrichtung zum Endloswickeln von Bandmaterial**
Device for continuous coiling of strip material
Dispositif d'enroulement de bandes en continu

(30) Priorität: 03.03.1999 AT 36299
(43) Veröffentlichungstag der Anmeldung: 06.09.2000
(73) Patentinhaber: VOEST-ALPINE INDUSTRIEANLAGENBAU GMBH, 4020 Linz (AT)
(72) Erfinder: Kiriazaros, Kiriazis, Dipl.-Ing., 8041 Graz (AT)
(74) Vertreter: VA TECH Patente GmbH & Co

(56) Entgegenhaltungen:
- EP-A- 0 773 178
- WO-A-99/03614
- DE-C- 3 701 667
- FR-A- 2 513 734

## Beschreibung

Die Erfindung betrifft eine Vorrichtung zum Endloswickeln von Bandmaterial in mehreren Bunden, vorzugsweise von warmgewalztem Blech im heißen Zustand, auf jeweils einen Haspeldorn zweier im konstanten Abstand an einer Trageinrichtung angeordneter und jeweils mit einer eigenen Antriebseinrichtung drehbarer Haspeldorne, die synchron, jedoch alternierend von einer Anwickelposition zu einer Bundabnahmeposition bewegbar sind, und ein Verfahren hierzu.

Beim Vergießen von Stahl im Stranggießverfahren und nachfolgendem Online-Walzen kommt es zur Bildung eines Endlosbandes, das in der Regel eine derartige Länge aufweist, daß es nicht mehr möglich ist, dieses Endlosband zu einem einzigen Bund zu wickeln. Beispielsweise muß, falls z.B. eine Gießpfanne mit 95 t abgegossen wird, das dabei gebildete Band in mindestens drei Bunden gewickelt werden.

Beim Wickeln eines Endlosbandes in mehreren Bunden ist es notwendig, das Band entsprechend dem zulässigen Bundgewicht zu schneiden und wechselweise an zwei oder mehreren Wickelvorrichtungen zu Bunden zu wickeln. Hierbei ist es bekannt, nach Fertigwickeln eines ersten Bundes das Endlosband zu schneiden und den so gebildeten neuen Bandanfang über Leitvorrichtungen und Weichen zu einer zweiten noch leeren Wickelvorrichtung zu leiten. Bei hohen Bandgeschwindigkeiten ist hierbei für eine sichere Bandführung ein sehr aufwendiger Mechanismus notwendig.

Zur Vermeidung solcher aufwendigen Bandführungen ist es bekannt (EP 0 773 178 A 1 und EP 0 406 249 B1) sogenannte Karussellhaspeln zu verwenden, bei der zwei Haspeldome auf einer senkrecht stehenden Trägerplatte stirnseitig angeordnet sind. Durch die Drehung der Trägerplatte, deren Drehachse waagrecht liegt, werden die Haspeldome von einer Wickel- in eine Abgabeposition gebracht. Wenn hierbei der Drehantrieb für die Haspeldome stationär angeordnet ist, ist eine äußerst aufwendige mechanische Antriebseinrichtung zum Antreiben der unterschiedlichen Lagen im Raum einnehmenden Haspeldorne notwendig.

Gemäß der EP 0 773 178 A1 weist jeder Dom einen eigenen Antrieb auf, der an der Trägerplatte bzw. einer dazu parallelen und sich mit der Trägerplatte synchron drehenden weiteren Trägerplatte angeordnet ist. Hierbei ergibt sich jedoch der Nachteil, daß die elektrischen Anschlüsse für die Antriebsmotoren nur schwierig zu bewerkstelligen sind; es sind aufgrund der hohen Bundgewichte Antriebsleistungen bis zu 1000 kW erforderlich. Die Übertragung der elektrischen Energie muß gemäß dem zuletzt genannten Stand der Technik über Schleifkontakte erfolgen, da eine Drehbewegung der Karussellhaspel über 360° hinaus notwendig ist. Die Übertragung elektrischer Energie in diesem Ausmaß ist nicht nur aufwendig, sondern gibt oftmals Anlaß zu Störungen. Diese wirken sich beim Endloswickeln besonders nachteilig aus. Es muß dann das Walzwerk stillgesetzt werden, was für die Bandqualität natürlich eine schwere Beeinträchtigung darstellt.

Die Erfindung bezweckt die Vermeidung dieser Nachteile und Schwierigkeiten und stellt sich die Aufgabe, eine Vorrichtung der eingangs beschriebenen Art zu schaffen, mit der es möglich ist, in einfacher Art und Weise und ohne großen mechanischen Aufwand Bandmaterial in mehreren Bunden endlos wickeln zu können. Insbesondere soll die Übertragung der elektrischen Leistung besonders einfach bewerkstelligbar sein. Weiters soll die Vorrichtung eine größtmögliche Betriebssicherheit bieten.

Diese Aufgabe wird erfindungsgemäß dadurch gelöst, daß die Haspeldome jeweils von der Anwickelposition in unterschiedlichen Richtungen zu jeweils einer für einen Haspeldom eigenen Fertigwickelposition bewegbar sind, welche Fertigwickelpositionen sowohl von der Anwickelposition als auch von der Bundabnahmeposition im Abstand liegen und derart angeordnet sind, daß, wenn sich ein Bund in Fertigwickelposition befindet, sich der jeweils andere Bund in der Anwickelposition befindet. Mit einer solchen Ausbildung der Vorrichtung ist es möglich, die Dome von der Anwickelposition in eine Fertigwickelposition und anschließend in eine Bundabnahmeposition unter hin- und hergehender Bewegung der Dorne zu verbringen, so daß die elektrische Energie über bewegliche Kabel den Antriebsmotoren der Dorne zugeführt werden kann. Zudem läßt sich die Bundabnahmeposition optimal unterbringen, so daß die Anwickelposition für den Dom, von dem der fertig gewickelte Bund gerade abgenommen wurde, in kürzester Zeit eingenommen werden kann, sofern die Bundabnahmeposition mit der Anwickelposition nicht ohnehin identisch ist.

Vorzugsweise sind die Anwickelpositionen für die beiden Haspeldome identisch, d.h. es gibt nur eine einzige Anwickelposition, wodurch sich die Manipulation der erfindungsgemäßen Vorrichtung besonders einfach gestalten läßt.

Gemäß einer bevorzugten Ausführungsform sind auch die Bundabnahmepositionen für beide Haspeldorne identisch, d.h. es gibt auch nur eine einzige Bundabnahmeposition, so daß mit einer einzigen Bundabnahmevorrichtung, die in diesem Fall ortsfest angeordnet sein kann, das Auslangen gefunden werden kann.

Eine besonders einfache Konstruktion der Vorrichtung ergibt sich dann, wenn die Anwickelpositionen mit den Bundabnahmepositionen identisch sind.
Eine bevorzugte Variante ist dadurch gekennzeichnet, daß für beide Haspeldome nur eine einzige Anwickelposition und eine einzige, mit dieser identischen Bundabnahmeposition vorgesehen ist.

Bewegungstechnisch ergibt sich eine besonders einfache Lösung für die erfindungsgemäße Vorrichtung, wenn sowohl die Fertigwickelpositionen als auch die Anwickelpositionen und die Bundabnahmepositionen in einer Ebene liegen.

Vorzugsweise ist hierbei die Ebene zur Horizontalen geneigt angeordnet, wobei zweckmäßig die Ebene mit der Horizontalen einen Winkel zwischen 30 und 60°, vorzugsweise einen Winkel zwischen 40 und 45°, einschließt.

Eine besonders einfache Betriebsweise bzw. Konstruktion der Vorrichtung ergibt sich, wenn die Anwickelposition für jeden der Haspeldorne mittig zwischen den Fertigwickelpositionen liegt und identisch ist mit der Bundabnahmeposition, wobei eine Bundabnahmeeinrichtung vertikal unterhalb der Anwickelposition bzw. Bundabnahmeposition vorgesehen ist.

Eine bevorzugte Variante ist dadurch gekennzeichnet, daß die Haspeldome im axialen Abstand voneinander an einem Trägerrahmen angeordnet sind, der mittels einer Bewegungseinrichtung unter Verbringung der Haspeldome von einer Anwickelposition zu einer Fertigwickelposition bzw. zu einer Bundabnahmeposition verstellbar ist.

Vorzugsweise sind an dem Trägerrahmen für jeden Haspeldorn eine eigene Antriebseinrichtung und eigene Andrückrollen vorgesehen.

Wenn die Haspeldome als Spreizdorne ausgebildet sind, ist vorteilhaft eine Anwickelhilfsvorrichtung vorgesehen, wobei zweckmäßig die Anwickelhilfsvorrichtung, die beispielsweise als Korbrollenwickler oder als Riemen- oder Kettenwickler ausgebildet ist, mittels einer Stellvorrichtung in eine einen Haspeldorn umgreifende Hilfsposition und in eine von dieser Position entfernte, vorzugsweise unter bzw. hinter der vom Trägerrahmen gebildeten Ebene liegende Warteposition sowie umgekehrt bringbar ist.

Ein erfindungsgemäßes Verfahren zum Endloswickeln von Bandmaterial in mehreren Bunden, vorzugsweise von warmgewalztem Blech im heißen Zustand, auf zwei jeweils mit einem eigenen Antrieb antreibbare Haspeldorne, wobei die Haspeldorne synchron, jedoch alternierend, von einer Anwickelposition zu einer Bundabnahmeposition bewegt werden, ist dadurch gekennzeichnet, daß ein erster Haspeldom von der Anwickelposition in eine ihm zugeordnete eigene Fertigwickelposition bewegt wird, sobald das Anwickeln an dem ersten Haspeldom erfolgt ist, worauf ein Bund fertiggewickelt wird, das Bandmaterial geschnitten und ein so gebildeter neuer Bandanfang zu dem in der Zwischenzeit in Anwickelposition gebrachten zweiten Haspeldom geleitet wird und dort ein Anwickeln des Bandmaterials erfolgt, worauf der zweite Haspeldom mit dem zuletzt angewickelten Bund in eine eigene von der dem ersten Haspeldorn zugeordneten Fertigwickelposition unterschiedliche Fertigwickelposition gebracht wird und der Bund dort fertiggewickelt wird, währenddessen der am ersten Haspeldorn zuvor fertiggewickelte Bund zur Bundabnahmeposition gebracht wird, dieser dort abgenommen wird und der nunmehr leere Haspeldom in eine Anwickelposition gebracht wird, und daß der Zyklus daraufhin wiederholt wird.

Die Erfindung ist nachfolgend anhand eines in der Zeichnung dargestellten Ausführungsbeispieles näher erläutert, wobei Fig. 1 eine Seitenansicht der erfindungsgemäßen Vorrichtung, Fig. 2 eine Draufsicht auf die Vorrichtung von oben und Fig. 3 eine Ansicht in Richtung des Pfeiles III der Fig. 2 zeigen. Fig. 4 veranschaulicht ein Detail der Fig. 1 im vergrößerten Maßstab gemäß einer weiteren Ausführungsvariante.

Die erfindungsgemäße Vorrichtung weist einen Trägerrahmen 1 auf, der mittels z.B. Linearführungen 2, Rollen oder Gleitschuhen etc. an an einem Fundament 3 schräg gelagerten Führungsschienen 4, die mit der Horizontalen vorzugsweise einen Winkel α zwischen 40 und 45° einschließen, hin- und herbewegbar ist. Zum Bewegen des Trägerrahmens 1 dient ein einerseits am Fundament 3 und anderseits am Trägerrahmen 1 angelenkter Antriebsmechanismus, vorzugsweise ein hydraulischer Druckmittelzylinder 5.

Der Trägerrahmen 1 trägt an zwei Konsolen 6, 6' jeweils Haspeldome 7, 7', wobei deren jeweils eigene Antriebsmotoren 8, 8' ebenfalls an den jeweiligen Konsolen 6, 6' angeordnet sind. Jeder Haspeldorn 7, T ist somit von einem eigenen Antriebsmotor 8, 8' antreibbar. Die elektrische Energieversorgung der Antriebsmotoren 8, 8' wird von flexiblen Stromleitungen 9, 9' gebildet.

Weiters trägt jede Konsole Andrückrollen 10, 10', um ein Aufspringen eines fertig gewickelten Bundes 11 zu verhindern. Die Haspeldorne sind mit ihren Achsen 12, 12' in einer Ebene parallel zur Ebene des Trägerrahmens 1 bzw. der von den Führungsschienen 4 gebildeten Ebene und im axialen Abstand D voneinander angeordnet.

Der Trägerrahmen 1 ist zwischen zwei Positionen I und II hin- und herbewegbar, wobei einmal in der oberen Position I des Trägerrahmens 1 der untere Haspeldom 7' eine Anwickelposition A und der obere Haspeldom 7 eine Fertigwickelposition B einnimmt. Diese Position ist in Fig. 1 mit durchgehenden Linien veranschaulicht. In der unteren Endposition B des Trägerrahmens 1 (in Fig. 1 mit strichpunktierten Linien gezeigt) nimmt der obere Haspeldom 7 die Anwickelposition A ein, und es befindet sich der untere Haspeldorn 7' in der Fertigwickelposition B'.

Die Anwickelposition A ist identisch mit einer Bundabnahmeposition C. Für die Bundabnahme ist eine Bundabnahmevorrichtung 13 üblicher Bauart genau unterhalb der Anwickelposition A vorgesehen. Mit dieser Bundabnahmevorrichtung 13 kann der Bund 11 vom Haspeldorn 7 oder 7' abgezogen und weiterbefördert werden, wie dies in den Fig. 2 und 3 mit strichpunktierten Linien veranschaulicht ist.

Eine Anwickelhilfsvorrichtung 14 ist mittels einer Stellvorrichtung 15, die vorzugsweise als hydraulischer Druckmittelzylinder ausgebildet ist, aus einer hinter bzw. unter der vom Trägerrahmen 1 gebildeten Ebene liegenden Warteposition W (mit vollen Linien in Fig. 1 gezeigt) in eine einen der sich in Anwickelposition A befindlichen Haspeldome 7, 7' umschließende Hilfsposition H bewegbar. Die Hilfsposition H ist in Fig. 1 mit strichpunktierten Linien veranschaulicht.

In Fig. 1 ist als Anwickelhilfsvorrichtung 14 ein an sich bekannter Korbrollenwickler mit mehreren Segmenten 15 und Korbrollen 16 eingesetzt, die derart an den Haspeldorn 7, 7' angestellt werden, daß der Korb, der aus mindestens drei Segmenten 15 gebildet ist, die mittels Hydraulikzylinder 17 an das zu wickelnde und gerade einlaufende Band 18 gedrückt werden können, den Haspeldorn 7 bzw. 7' möglichst über seinen ganzen Umfang umgibt. Jedes der Segmente 15 weist mehrere Korbrollen auf, die antreibbar sein können, damit das Band 18 auch tatsächlich während der ersten drei Windungen sicher geführt ist. Man kann die Korbrollen auch durch Reibung antreiben, indem man diese gegen den sich drehenden Haspeldorn andrückt. Nachdem einige Wicklungen angewickelt sind, wird der Haspeldom 7 bzw. 7' gespreizt, und der Haspeldorn 7 bzw. 7' geht auf Zug.

Anstelle eines Korbrollenwicklers können auch an sich bekannte Riemen- oder Kettenwickler (DE 1 248 602 B) zum Anwickeln vorgesehen sein. Bei einem Kettenwickler wird beispielsweise eine Kette über mehrere Rollen geführt, welche Rollen auf Schwenkarmen angeordnet sind, wie dies in Fig. 4 veranschaulicht ist. Nach Anstellen dieser Anwickelhilfsvorrichtung 14 werden die Schwenkarme eingeschwenkt, so daß die Kette den Haspeldorn 7 bzw. 7' und die ersten Windungen des Bandes 18 weitgehend umschlingt. Die Kette wird dabei über den Haspeldom 7 bzw. 7' bzw. das Band 18 durch die Umschlingungsreibung angetrieben. Man kann jedoch auch die Kette bzw. das Band 18 separat antreiben, z.B. durch Antreiben eines oder mehrerer Kettenräder.

Nach der letzten, das fertig gewalzte Band 18 ausfördernden Treibereinheit 19 ragt eine Einlaufführung 20, die am Fundament 3 schwenkbar oder linear verschiebbar gelagert ist, zum jeweils in Anwickelposition A befindlichen Haspeldorn 7 bzw. 7'.

Der erfindungsgemäßen Vorrichtung vorgeordnet ist eine fliegende Schere üblicher Bauart, die nicht weiter dargestellt ist.

Die Funktion der erfindungsgemäßen Vorrichtung ist folgende:

Zum Anwickeln eines ersten Bundes 11 wird der Trägerrahmen 1 so verfahren, daß sich einer der beiden Haspeldorne 7, 7' in der mittleren Anwickelposition A befindet. Das Band 18 wird über die einschwenkbare oder linear verschiebbare Einlaufführung 20 vom letztangeordneten Treiber 19 an den Haspeldom 7, 7' herangeführt, und es werden einige Wicklungen angewickelt. Hierbei drückt die Anwickelhilfsvorrichtung 14 das Band 18 während der ersten drei Windungen sichernd fest an den Haspeldorn 7, 7'. Der Bund 11 wird nun weitergewickelt. Während des Wickelns, also kurz nach dem Anwickeln, wird der Trägerrahmen 1 so verfahren, daß der andere Haspeldorn 7, 7' in Anwickelposition A kommt. Hierzu wird der Trägerrahmen 1 also entweder nach oben oder nach unten verfahren, je nachdem, welcher der Haspeldome 7, 7' zunächst bewickelt wurde.

Ist der Bund 11 am in Fertigwickelposition B gebrachten Haspeldom 7 bzw. 7' fertig gewickelt, erfolgt das Schneiden des Bandes 18, und es werden die Andrückrollen 10 an den Bund 11 angestellt, um ein Aufspringen des Bundes 11 zu verhindern. Der durch das Schneiden des Bandes 18 entstehende neue Bandanfang wird dem bereits in Anwickelposition A gebrachten zweiten Haspeldom 7, 7' zugeführt und angewickelt, wie zuvor beschrieben. Während nun der zweite Haspeldom 7, 7' bewickelt wird, wird der Trägerrahmen 1 derart verfahren, daß der erste Haspeldorn 7 bzw. 7' mit dem fertig gewickelten Bund 11 in die Bundabnahmeposition C kommt (die identisch ist mit der Anwickelposition A). Die Bundabnahmeeinrichtung 13 nimmt nun den Bund 11 ab, nachdem der den Bund 11 tragende Haspeldorn 7 bzw. 7' entspreizt wurde und die Andrückrollen 10 gelöst wurden. Der Bund 11 wird angehoben und seitlich ausgefahren.

Während dieses Vorgangs erfolgt das Fertigwickeln des zweiten Bundes 11. Nun kann ein neuer Zyklus, wie zuvor beschrieben, beginnen.

Anstelle des Trägerrahmens 1 wären auch andere Führungseinrichtungen für die Bewegungen der Haspeldome 7, 7' und ihrer Antriebe 8, 8' denkbar, beispielsweise Gelenkvierecke oder Schwenkeinrichtungen. Wesentlich ist, daß die Haspeldome 7 und 7' zwischen der Anwickelposition A und der Fertigwickelposition B bzw. B' und der Bundabnahmeposition C lediglich hin- und herbewegt werden müssen. Hierbei muß die Bewegung der Haspeldome 7, 7' nicht unbedingt in einer Ebene erfolgen, wenn auch dies eine technisch besonders einfach zu realisierende Ausführungsform darstellt.

Selbstverständlich kann die erfindungsgemäße Vorrichtung auch zum Bund- um Bundwickeln (mit Wartezeiten zwischen den einzelnen Bundwicklungen) verwendet werden.

## Patentansprüche

1. Vorrichtung zum Endloswickeln von Bandmaterial (18) in mehreren Bunden (11), vorzugsweise von warmgewalztem Blech im heißen Zustand, auf jeweils einen Haspeldorn (7, 7') zweier im konstanten Abstand an einer Trageinrichtung (1) angeordneter und jeweils mit einer eigenen Antriebseinrichtung (8, 8') drehbarer Haspeldome (7, 7'), die synchron, jedoch alternierend von einer Anwickelposition (A) zu einer Bundabnahmeposition (C) bewegbar sind, **dadurch gekennzeichnet, daß** die Haspeldorne (7, 7') jeweils von der Anwickelposition (A) in unterschiedlichen Richtungen zu jeweils einer für einen Haspeldom (7, 7') eigenen Fertigwickelposition (B, B') bewegbar sind, welche Fertigwickelpositionen (B, B') sowohl von der Anwickelposition (A) als auch von der Bundabnahmeposition (C) im Abstand liegen und derart angeordnet sind, daß, wenn sich ein Bund (11) in Fertigwickelposition (B, B') befindet, sich der jeweils andere Bund in der Anwickelposition (A) befindet.

2. Vorrichtung nach Anspruch 1, **dadurch gekennzeichnet, daß** die Anwickelpositionen (A) für die beiden Haspeldome (7, 7') identisch sind.

3. Vorrichtung nach Anspruch 1 oder 2, **dadurch gekennzeichnet, daß** die Bundabnahmepositionen (C) für die beiden Haspeldome (7, 7') identisch sind.

4. Vorrichtung nach Anspruch 1, 2 oder 3, **dadurch gekennzeichnet, daß** die Anwickelpositionen (A) mit den Bundabnahmepositionen (C) identisch sind.

5. Vorrichtung nach einem oder mehreren der Ansprüche 1 bis 4, **dadurch gekennzeichnet, daß** für beide Haspeldome (7, 7') nur eine einzige Anwickelposition (A) und eine einzige, mit dieser identischen Bundabnahmeposition (C) vorgesehen ist.

6. Vorrichtung nach einem oder mehreren der Ansprüche 1 bis 5, **dadurch gekennzeichnet, daß** sowohl die Fertigwickelpositionen (B, B') als auch die Anwickelpositionen (A) und die Bundabnahmepositionen (C) in einer Ebene liegen.

7. Vorrichtung nach Anspruch 6, **dadurch gekennzeichnet, daß** die Ebene zur Horizontalen geneigt angeordnet ist.

8. Vorrichtung nach Anspruch 7, **dadurch gekennzeichnet, daß** die Ebene mit der Horizontalen einen Winkel (α) zwischen 30 und 60°, vorzugsweise einen Winkel (α) zwischen 40 und 45°, einschließt.

9. Vorrichtung nach Anspruch 7 oder 8, **dadurch gekennzeichnet, daß** die Anwickelposition (A) für jeden der Haspeldorne (7, 7') mittig zwischen den Fertigwickelpositionen (B, B') liegt und identisch ist mit der Bundabnahmeposition (C), wobei eine Bundabnahmeeinrichtung (13) vertikal unterhalb der Anwickelposition (A) bzw. Bundabnahmeposition (C) vorgesehen ist.

10. Vorrichtung nach einem oder mehreren der Ansprüche 7 bis 9, **dadurch gekennzeichnet, daß** die Haspeldorne (7, 7') im axialen Abstand voneinander an einem Trägerrahmen (1) angeordnet sind, der mittels einer Bewegungseinrichtung (5) unter Verbringung der Haspeldorne (7, 7') von einer Anwickelposition (A) zu einer Fertigwickelposition (B) bzw. zu einer Bundabnahmeposition (C) verstellbar ist.

11. Vorrichtung nach Anspruch 10, **dadurch gekennzeichnet, daß** an dem Trägerrahmen (1) für jeden Haspeldorn (7, 7') eine eigene Antriebseinrichtung (8, 8') und eigene Andrückrollen (10) vorgesehen sind.

12. Vorrichtung nach einem oder mehreren der Ansprüche 1 bis 11, **dadurch gekennzeichnet, daß** die Haspeldome (7, 7') als Spreizdorne ausgebildet sind und daß eine Anwickelhilfsvorrichtung (14) vorgesehen ist.

13. Vorrichtung nach einem oder mehreren der Ansprüche 1 bis 12, **dadurch gekennzeichnet, daß** die Anwickelhilfsvorrichtung (14), die beispielsweise als Korbrollenwickler oder als Riemen- oder Kettenwickler ausgebildet ist, mittels einer Stellvorrichtung in eine einen Haspeldorn (7, 7') umgreifende Hilfsposition (H) und in eine von dieser Position entfernte, vorzugsweise unter bzw. hinter der vom Trägerrahmen (1) gebildeten Ebene liegende, Warteposition (W) sowie umgekehrt bringbar ist.

14. Verfahren zum Endloswickeln von Bandmaterial (18) in mehreren Bunden (11), vorzugsweise von warmgewalztem Blech im heißen Zustand, auf zwei jeweils mit einem eigenen Antrieb (8, 8') antreibbare Haspeldome (7, 7'), wobei die Haspeldorne (7, 7') synchron, jedoch alternierend, von einer Anwickelposition (A) zu einer Bundabnahmeposition (C) bewegt werden, **dadurch gekennzeichnet, daß** ein erster Haspeldom (7, 7') von der Anwickelposition (A) in eine ihm zugeordnete eigene Fertigwickelposition (B, B') bewegt wird, sobald das Anwickeln an dem ersten Haspeldorn (7, 7') erfolgt ist, worauf ein Bund (11) fertiggewickelt wird, das Bandmaterial (18) geschnitten und ein so gebildeter neuer Bandanfang zu dem in der Zwischenzeit in Anwickelposition (A) gebrachten zweiten Haspeldorn (7, 7') geleitet wird und dort ein Anwickeln des Bandmaterials (18) erfolgt, worauf der zweite Haspeldorn (7, 7') mit dem zuletzt angewickelten Bund (11) in eine eigene von der dem ersten Haspeldorn (7, 7') zugeordneten Fertigwickelposition (B, B') unterschiedliche Fertigwickelposition (B, B') gebracht wird und der Bund (11) dort fertiggewickelt wird, währenddessen der am ersten Haspeldorn (7, 7') zuvor fertiggewickelte Bund (11) zur Bundabnahmeposition (C) gebracht wird, dieser dort abgenommen wird und der nunmehr leere Haspeldom (7, 7') in eine Anwickelposition (A) gebracht wird, und daß der Zyklus daraufhin wiederholt wird.

## Claims

1. Device for endless coiling of strip material (18) to form a plurality of coils (11), preferably of hot-rolled sheet metal in the hot state, onto in each case one coiler drum (7, 7') from two coiler drums (7, 7'), which are arranged at a constant distance on a supporting fixture (1), can each be rotated by means of a dedicated drive fixture (8, 8') and can be moved synchronously, but alternately coiling from an initial coiling position (A) to a coil removal position (C), **characterized in that** the coiler drums (7, 7') can each be moved from the initial coiling position (A) in different directions to in each case one finish coiling position (B, B') which is specific to one coiler drum (7, 7'), which finish coiling positions (B, B') are at a distance from both the initial coiling position (A) and the coil removal position (C) and are arranged in such a manner that, when one coil (11) is in the finish coiling position (B, B'), the other coil is in the initial coiling position (A).

2. Device according to Claim 1, **characterized in that** the initial coiling positions (A) are identical for both coiler drums (7, 7').

3. Device according to Claim 1 or 2, **characterized in that** the coil removal positions (C) are identical for both coiler drums (7, 7').

4. Device according to Claim 1, 2 or 3, **characterized in that** the initial coiling positions (A) are identical to the coil removal positions (C).

5. Device according to one or more of Claims 1 to 4, **characterized in that** only a single initial coiling position (A) and a single, identical coil removal position (C) is provided for both coiler drums (7, 7').

6. Device according to one or more of Claims 1 to 5, **characterized in that** both the finish coiling positions (B, B') and the initial coiling positions (A) and the coil removal positions (C) lie in a single plane.

7. Device according to Claim 6, **characterized in that** the plane is arranged at an angle to the horizontal.

8. Device according to Claim 7, **characterized in that** the plane includes an angle (α) of between 30 and 60°, preferably an angle (α) of between 40 and 45°, with the horizontal.

9. Device according to Claim 7 or 8, **characterized in that** the initial coiling position (A) for each of the coiler drums (7, 7') is located centrally between the finish coiling positions (B, B') and is identical to the coil removal position (C), a coil removal fixture (13) being provided vertically beneath the initial coiling position (A) or coil removal position (C).

10. Device according to one or more of Claims 7 to 9, **characterized in that** the coiler drums (7, 7') are arranged at an axial distance from one another on a supporting frame (1), which can be adjusted by means of a movement fixture (5), taking the coiler drums (7, 7') from an initial coiling position (A) to a finish coiling position (B) or to a coil removal position (C).

11. Device according to Claim 10, **characterized in that** a dedicated drive fixture (8, 8') and dedicated pressure rollers (10) are provided on the supporting frame (1) for each coiler drum (7, 7').

12. Device according to one or more of Claims 1 to 11, **characterized in that** the coiler drums (7, 7') are designed as expanding mandrels, and **in that** an auxiliary initial coiling device (14) is provided.

13. Device according to one or more of Claims 1 to 12, **characterized in that** the auxiliary initial coiling device (14), which is designed, for example, as a roll cage coiler or as a belt or chain coiler, can be moved, by means of an adjustment device, into an assist position (H), in which it engages around a coiler drum (7, 7'), and into a waiting position (W), which is at a distance from the assist position, preferably below or behind the plane formed by the supporting frame (1), and vice versa.

14. Method for the endless coiling of strip material (18) to form a plurality of coils (11), preferably of hot-rolled sheet metal in the hot state, onto two coiler drums (7, 7') which can each be driven by means of a dedicated drive (8, 8'), the coiler drums (7, 7') being moved synchronously, but alternately, from an initial coiling position (A) to a coil removal position (C), **characterized in that** a first coiler drum (7, 7') is moved from the initial coiling position (A) into an associated, dedicated finish coiling position (B, B') as soon as the initial coiling on the first coiler drum (7, 7') has taken place, after which a coil (11) undergoes finish coiling, the strip material (18) is cut and a new strip start which is formed in this way is guided to the second coiler drum (7, 7'), which in the meantime has been moved into the initial coiling position (A), where initial coiling of the strip material (18) takes place, whereupon the second coiler drum (7, 7'), supporting the coil (11) which has just undergone initial coiling, is moved into a dedicated finish coiling position (B, B'), which differs from the finish coiling position (B, B') assigned to the first coiler drum (7, 7'), where the coil (11) undergoes finish coiling, during which period the coil (11) which has previously undergone finish coiling on the first coiler drum (7, 7') is moved to the coil removal position (C), where it is removed, and the coiler drum (7, 7') which is then empty is moved into an initial coiling position (A), and **in that** the cycle is then repeated.

## Revendications

1. Dispositif pour l'enroulement continu d'un feuillard (18) en plusieurs rouleaux (11), de préférence d'une tôle laminée à chaud à l'état chaud, sur respectivement un mandrin d'enrouleur (7, 7') de deux mandrins d'enrouleur (7, 7') disposés avec un écartement constant sur un dispositif de support (1) et pouvant respectivement tourner avec un dispositif d'entraînement (8, 8') propre, lesquels peuvent se déplacer de manière synchrone et cependant alternée d'une position de début d'enroulement (A) vers une position d'enlèvement du rouleau (C),
**caractérisé en ce que** les mandrins d'enrouleur (7, 7') peuvent se déplacer respectivement de la position de début d'enroulement (A) dans différentes directions vers respectivement une position de fin d'enroulement (B, B') propre à un mandrin d'enrouleur (7, 7'), lesquelles positions de fin d'enroulement (B, B') se situent à distance tant de la position de début d'enroulement (A) qu'également de la position d'enlèvement du rouleau (C) et sont disposées de manière à ce que, lorsque un rouleau (11) se trouve en position de fin d'enroulement (B, B'), l'autre rouleau respectif se trouve dans la position de début d'enroulement (A).

2. Dispositif selon la revendication 1, **caractérisé en ce que** les positions de début d'enroulement (A) sont identiques pour les deux mandrins d'enrouleur (7,7').

3. Dispositif selon la revendication 1 ou 2, **caractérisé en ce que** les positions d'enlèvement du rouleau (C) sont identiques pour les deux mandrins d'enrouleur (7, 7').

4. Dispositif selon l'une quelconque des revendications 1, 2 ou 3, **caractérisé en ce que** les positions de début d'enroulement (A) sont identiques aux positions d'enlèvement du rouleau (C).

5. Dispositif selon l'une quelconque ou plusieurs des revendications 1 à 4, **caractérisé en ce que** pour les deux mandrins d'enrouleur (7, 7'), une seule position de début d'enroulement (A) et une seule position d'enlèvement du rouleau (C) identique à celle-ci, est prévue.

6. Dispositif selon l'une quelconque ou plusieurs des revendications 1 à 5, **caractérisé en ce que**, tant les positions de fin d'enroulement (B, B') qu'également les positions de début d'enroulement (A) et les positions d'enlèvement du rouleau (C) se situent sur un même plan.

7. Dispositif selon la revendication 6, **caractérisé en ce que** le plan est disposé de manière inclinée par rapport à l'horizontale.

8. Dispositif selon la revendication 7, **caractérisé en ce que** le plan forme avec l'horizontale un angle (α) de 30 à 60°, et de préférence un angle (α) de 40 à 45°.

9. Dispositif selon la revendication 7 ou 8, **caractérisé en ce que** la position de début d'enroulement (A) pour chaque mandrin d'enrouleur (7, 7') se situe de manière centrale entre les positions de fin d'enroulement (B, B') et est identique à la position d'enlèvement du rouleau (C), moyennant quoi un dispositif d'enlèvement du rouleau (13) est prévu verticalement en dessous de la position de début d'enroulement (A) et/ou la position d'enlèvement du rouleau (C).

10. Dispositif selon l'une quelconque ou plusieurs des revendications 7 à 9, **caractérisé en ce que** les mandrins d'enrouleur (7, 7') sont disposés avec un écartement axial l'un par rapport à l'autre sur un cadre de support (1), lequel peut être déplacé à l'aide d'un dispositif de déplacement (5) en faisant passer les mandrins d'enrouleur (7, 7') d'une position de début d'enroulement (A) vers une position de fin d'enroulement (B) et/ou une position d'enlèvement du rouleau (C).

11. Dispositif selon la revendication 10, **caractérisé en ce qu'**un dispositif d'entraînement (8, 8') propre et des cylindres de pression (10) propres sont prévus sur le cadre de support (1) pour chaque mandrin d'enrouleur (7, 7').

12. Dispositif selon l'une quelconque ou plusieurs des revendications 1 à 11, **caractérisé en ce que** les mandrins d'enrouleur (7, 7') sont conçus en tant que mandrins extensibles, et **en ce qu'**un dispositif d'aide au début d'enroulement (14) est prévu.

13. Dispositif selon l'une quelconque ou plusieurs des revendications 1 à 12, **caractérisé en ce que** le dispositif d'aide au début d'enroulement (14), lequel est par exemple conçu en tant qu'enrouleur à rouleau en panier ou en tant qu'enrouleur à courroies ou chaînes, peut être amené à l'aide d'un dispositif de réglage dans une position d'aide (H) entourant un mandrin d'enrouleur (7, 7'), et dans une position d'attente (W) éloignée de cette position, de préférence située en dessous et/ou derrière le plan formé par le cadre de support (1), et vice versa.

14. Procédé pour l'enroulement continu d'un feuillard (18) en plusieurs rouleaux (11), de préférence d'une tôle laminée à chaud à l'état chaud, sur deux mandrins d'enrouleur (7, 7') pouvant être respectivement entraînés avec un entraînement (8, 8') propre, où les mandrins d'enrouleur (7, 7') sont déplacés de manière synchrone et cependant alternée, d'une position de début d'enroulement (A) vers une position d'enlèvement du rouleau (C), **caractérisé en ce qu'**un premier mandrin d'enrouleur (7, 7') est déplacé de la position de début d'enroulement (A) vers une position de fin d'enroulement (B, B') propre qui lui est attribuée, dès que le début de l'enroulement sur le premier mandrin d'enrouleur (7, 7') a eu lieu, après quoi un rouleau (11) est fini d'être enroulé, le feuillard (18) est coupé, et un nouveau début de feuillard ainsi formé est guidé vers le second mandrin d'enrouleur (7, 7') lequel a entre-temps été amené en position de début d'enroulement (A), et **en ce qu'**un début d'enroulement du feuillard (18) s'en suit à cet endroit, après quoi le second mandrin d'enrouleur (7, 7') avec le rouleau (11) enroulé en dernier est amené dans une position de fin d'enroulement (B, B') propre, différente de la position de fin d'enroulement (B, B') affectée au premier mandrin d'enrouleur (7, 7'), et **en ce que** le rouleau (11) y est fini d'être enroulé, pendant que le rouleau (11) fini d'être enroulé auparavant sur le premier mandrin d'enrouleur (7, 7') est amené en position d'enlèvement du rouleau (C), qu'il y est enlevé et **en ce que** le mandrin d'enrouleur (7, 7') à présent vide est amené dans une position de début d'enroulement (A), et **en ce que** le cycle est renouvelé suite à cela.
